# EUROPÄISCHE PATENTSCHRIFT

(11) **EP 0 126 181 B1**
(45) Veröffentlichungstag und Bekanntmachung des Hinweises auf die Patenterteilung: **27.07.1988**
(21) Anmeldenummer: 83111238.8
(22) Anmeldetag: 10.11.1983
(51) Int. Cl.: A47G 19/22, A47G 23/02

(54) **Trinkgefäss mit Halter**
Drinking vessel with a holder
Récipient à boissons avec poignée

(30) Priorität: 18.05.1983 DE 8314583 U
(43) Veröffentlichungstag der Anmeldung: 28.11.1984
(73) Patentinhaber: SIGETO GmbH, D-2359 Henstedt-Ulzburg (DE)
(72) Erfinder: Büch, Wolfgang, D-2359 Kisdorf (DE)
(74) Vertreter: Patentanwälte Kirschner & Grosse

(56) Entgegenhaltungen:
- DE-A- 2 715 085
- DE-C- 178 280
- DE-U- 1 694 711
- DE-U- 7 526 798
- FR-A- 638 832
- GB-A- 556 795
- GB-A- 751 627

## Beschreibung

Die Erfindung bezieht sich auf ein Trinkgefäß mit einem insbesondere konischen Becher und einem Halter nach dem Oberbegriff des Anspruchs 1.

Ein solches Trinkgefäß ist aus der GB-A-556795 bekannt. Hierbei ist der den Becher umgreifende Ring als Metallband ausgebildet, welches an seinen beiden Enden lösbar mit einem Griffteil in Verbindung gebracht werden kann. Zum Befestigen des Halters am Becher muß der Griffteil zunächst mit seiner Nase am oberen Becherrand eingehängt werden. Anschließend wird das Metallband um den Becher gelegt und mit dem Griffteil über eine Schrauben-MutterAnordnung in Verbindung gebracht. Das Metallband muß dann soweit nach oben geschoben werden, bis es unter einer gewissen Vorspannung am Becher anliegt. Schließlich muß noch eine am unteren Ende des Griffes angeordnete Schraube, deren Ende sich an der Becherwand abstützt, soweit eingedreht werden, bis die erforderliche Vorspannung erreicht ist.

Bei diesem Trinkgefäß ist es von Nachteil, daß die Haltevorrichtung aus einer Vielzahl von Einzelteilen besteht und eine Montage bzw. Demontage deshalb sehr schwierig und aufwendig ist. Bei Wärmeausdehnung besteht zudem die Gefahr, daß sich der Halter lockert und eine sichere Verbindung zwischen Halter und Becher nicht mehr gewährleistet ist.

Ein weiteres Trinkgefäß ist aus der FR-A-638 832 bekannt. Dieses Trinkgefäß besteht aus einem Becher mit Halter, wobei der Halter aus einem den Becher umgreifenden Ring und einem daran angeformten Griffteil besteht. Der Becher ist mit vertikalen Rillen versehen, die in einer horizontalen Umfangsnut enden. Der den Becher umgreifende Ring weist nach innen ragende Vorsprünge auf. Zum Befestigen des Halters am Becher wird der Halter in einer solchen Winkelposition von unten aufgeschoben, daß die Vorsprünge in den Rillen laufen. Nach Erreichen der Umfangsnut wird der Ring relativ zum Becher verdreht, so daß die Vorsprünge, die nunmehr gegenüber den Rillen versetzt sind, ein Herunterschieben des Halters vom Becher verhindern. Der freie Arm des Griffes liegt hierbei unter elastischer Vorspannung am Becherrand an.

Bei diesem bekannten Trinkgefäß ist es nachteilig, daß der Becher speziell ausgebildet, d. h. mit einer horizontalen Umfangsnut und vertikalen Rillen versehen sein muß.

Demgegenüber liegt der vorliegenden Erfindung die Aufgabe zugrunde, den aus dem vorstehend diskutierten Stand der Technik bekannten Halter so weiterzubilden, daß er einfacher aufgebaut sowie einfacher montierbar und demontierbar ist. Dabei soll zugleich eine stets sichere Verbindung zwischen Halter und Becher gewährleistet sein.

Diese Aufgabe wird gemäß der Erfindung durch die im kennzeichnenden Teil des Anspruchs 1 angegebenen Merkmale gelöst, wobei vorteilhafte und zweckmäßige Ausgestaltungen in den abhängigen Ansprüchen 2-4 angegeben sind.

Dadurch, daß der Halter einstückig aus elastisch verformbarem Kunststoff gefertigt ist und die Auflage des Griffes beim Aufschieben des Halters auf den Becher elastisch radial nach außen gedrückt wird, ist aufgrund der elastischen Deformation des Griffes bzw. des Ringes der Halter auch bei Wärmeausdehnung des Bechers bzw. Ringes stets sicher am Becher befestigt. Die Befestigung des Halters am Becher erfolgt durch einfaches Aufschieben des Halters auf den Becher von unten, wodurch selbsttätig die erforderliche Vorspannung erzeugt wird.

Dabei ist es vorteilhaft, daß die mittleren Durchmesser des Ringes und die Länge des Griffsteges so aufeinander abgestimmt sind, daß sich das obere Auflager bei aufgesetztem Ring im Bereich des Becherrandes befindet. Dadurch wird einerseits ein leichtes Anbringen des Halters am Becher und andererseits eine sichere Verbindung zwischen Halter und Becher erreicht.

Vorteilhaft ist die Ausbildung einer Klaue am oberen Auflager, die den oberen Becherrand unter Vorspannung übergreift. Durch diese Anordnung wird eine sichere Verbindung zwischen Griff und Becher unter Erzeugung von Vorspannung hergestellt.

Statt eines konischen Bechers kann auch ein zylindrischer Becher mit einem Absatz verwendet werden, wobei der Ring des Halters nach dem Aufschieben auf den Becher gegen den Absatz drückt und somit im Zusammenwirken mit der Randklaue den Becher in axialer Richtung arretiert.

Nachfolgend werden bevorzugte Ausführungsbeispiele der Erfindung anhand der Zeichnungen beschrieben. Es zeigen :
Figur 1 eine Seitenansicht des erfindungsgemäßen Trinkgefäßes ;
Figur 2 einen Ausschnitt des in Figur 1 dargestellten Trinkgefäßes, und
Figur 3 zwei weitere Ausführungsbeispiele für den Griff.

Das in Figur 1 allgemein mit 1 bezeichnete Trinkgefäß umfaßt im wesentlichen den konischen Becher 2 und den allgemein mit 3 bezeichneten Trinkgefäßhalter, welcher aus dem Griff 4 und dem Ring 5 besteht.

Der Halter 3 ist im montierten Zustand gezeichnet und zeigt wie Griff 4 sich auf den beiden auf unterschiedlichen Durchmessern befindlichen, gegen die Becheraußenwand drückenden Lagern 6 und 7 abstützt. Die durch die Vorspannung aufgebrachte Kraft wirkt an dem in Figur 1 eingezeichneten Punkt 8 über den Ring auf die Becheraußenwand maximal und geht am Umfang in Richtung der Verbindungsstelle Ring-Griff gegen Null, so daß an dieser Stelle sogar der Ring sich von der Becheraußenwand löst (siehe Figur 2, Stelle 12).

Der den Becher umgreifende Ring 5 ist, wie in Figur 2 gezeigt, etwa in der Mitte des zur Becheraußenwand parallelen Griffsteges (13) mit dem Griff verbunden, da hier eine maximale Vorspannung über den Ring auf den Becher eingeleitet und übertragen werden kann.

Weiterhin besitzt der Griff 4 am oberen Ende eine Klaue 9, welche unter Vorspannung den oberen Rand des Trinkgefäßes übergreift.

Durch die Klaue 9 und durch die Konizität des Ringes und dem damit verbundenen satten Anliegen des Ringes nach Montage an einem Großteil des Umfanges bedingt, wird der Becher in axialer Richtung vollständig arretiert. Der Becher ist sowohl beim Anheben als auch beim Absetzen des gesamten Trinkgefäßes durch den Halter in seiner Position fixiert.

Für die Wirksamkeit der Klauenhalterung ist dabei nicht notwendigerweise ein Wulst 10, wie in Figur 2 eingezeichnet und oftmals bei maschinell hergestellten Bechern aus Glas vorhanden, erforderlich, sondern der Becher kann auch ohne Wulst oder aus einem anderen Material als Glas gefertigt sein.

Der Trinkgefäßhalter besteht aus einem elastischen Kunststoff, der eine einfache Montage und Demontage zuläßt und in der Lage ist, die aufgebrachte Vorspannung beständig aufrechtzuerhalten.

Der Griff 4 selbst ist D-förmig, d. h., mit einer Öffnung im Inneren ausgebildet. Diese Gestaltung ermöglicht eine griffsichere Handhabung auch bei vollem Gefäß und schafft weiterhin die Möglichkeit, z. B. im Campingwagen oder auf einem Schiff mit einer durchgezogenen Schnur oder einem durchgesteckten Stab, das Trinkgefäß an einem bestimmten Ort zu halten.

Griff und Ring als Bauteile des Halters sind einstückig ausgebildet. Hierdurch kann das Bezugsmaß 11 (siehe Figur 2) konstant gehalten werden, während bei getrennter Montage von Ring und Griff unerwünschte Bezugsmaßverschiebungen und eine Abnützung der Verbindungsstelle auftreten könnten.

Weitere vorteilhafte Ausgestaltungen des Griffs sind in Figur 3 gezeigt. Die dort gezeigten Grifföffnungen ermöglichen ein Druchgreifen mit mehreren Fingern.

## Patentansprüche

1. Trinkgefäß bestehend aus einem insbesondere konischen Becher (2) und einem Halter (3), der einen an einem den Becher (2) umgreifenden Ring (5) angeordneten, aus Kunststoff bestehenden Griff (4) aufweist, der zwei in Abstand zueinander auf unterschiedlichen Durchmessern des Bechers (2) angeordnete Auflager (6, 7) aufweist, so daß der Ring unter Vorspannung gegen die Becheraußenwand anliegt, wobei der Ring (5) etwa in der Mitte zwischen den Auflagern (6, 7) am Griff (4) angeordnet ist, dadurch gekennzeichnet, daß der Halter (3) einstückig aus elastisch verformbarem Kunststoff gefertigt ist und daß zur Aufbringung der Ringvorspannung dienenden Auflager (6, 7) in Ringrichtung vom Griff (4) vorstehen und sich vor der kraftschlüssigen Montage des Bechers (2) an den Halter (3) auf kleinerem Durchmesser des Bechers (2) befinden als nach der kraftschlüssigen Montage des Bechers (2) in den Halter (3).

2. Trinkgefäß nach Anspruch 1, dadurch gekennzeichnet, daß der mittelere Durchmesser des Ringes (5) und die Länge des Griffsteges (13) derart aufeinander abgestimmt sind, daß sich das obere Auflager (6) bei aufgesetztem Ring (5) im Bereich des Becherrandes befindet.

3. Trinkgefäß nach Anspruch 2, dadurch gekennzeichnet, daß der Griff (4) am oberen Auflager (6) eine Klaue (9) besitzt, welche den oberen Becherrand unter Vorspannung übergreift.

4. Trinkgefäß nach einem der vorhergehenden Ansprüche, dadurch gekennzeichnet, daß der Griff (4) mit einer Grifföffnung versehen ist.

## Claims

1. Drinking vessel comprising a beaker (2) having particularly a conical form and a holder (3) having a plasticmade grip (4) which is arranged on a ring (5) embracing said beaker (2), said grip having two supports (6, 7) which are spaced from each other and arranged on different diameters of the beaker (2) so that the ring abuts the external wall of the beaker and is biased thereaginst, the ring (5) being arranged on the grip (4) approximately in the middle between the supports (6, 7), characterised in that the holder (3) is made as one piece of elastically deformable plastic material and that the supports (6, 7), which serve to apply the ring bias, project from the grip (4) in the direction of the ring and are situated on a diameter of the beaker (2) which prior to the force-locking mounting of the beaker (2) to the holder (3) is smaller than after the force-locking mounting of the beaker (2) in the holder (3).

2. Drinking vessel according to claim 1, characterised in that the middle diameter of the ring (5) and the length of the grip crossbar (13) are adjusted to each other in such manner that the upper support (6) is located in the area of the beaker edge when the ring (5) is in the mounted position.

3. Drinking vessel according to claim 2, characterised in that the grip (4) has a pawl (9) on its upper support (6), which pawl overlaps under tension the upper beaker edge.

4. Drinking vessel according to any of the preceding claims characterised in that the grip (4) is provided with a grip opening.

## Revendications

1. Récipient à boissons, constitué d'un gobelet (2) notamment tronconique et d'un support (3) présentant une poignée (4) en matière plastique, qui est disposée sur un anneau (4) ceinturant le gobelet (2) et est munie de deux zones d'appui (6, 7) situées à distance l'une de l'autre sur des diamètres différents du gobelet (2), de telle sorte que l'anneau soit appliqué avec tension préalable contre la paroi extérieure du gobelet, l'anneau (5) se trouvant sensiblement au centre de la poignée (4), entre les zones d'appui (6, 7), caractérisé par le fait que le support (3) est fabriqué d'une seule pièce en une matière plastique déformable élastiquement ; et par le fait que les zones d'appui (6, 7), servant à appliquer la tension préalable à l'anneau, font saillie au-delà de la poignée (4) en direction de l'anneau et se trouvent, avant le montage mécanique du gobelet (2) sur le support (3), sur un plus petit diamètre de ce gobelet (2) qu'après le montage mécanique dudit gobelet (2) dans le support (3).

2. Récipient à boissons selon la revendication 1, caractérisé par le fait que le diamètre moyen de l'anneau (5) et la longueur de la membrure (13) de la poignée sont mutuellement harmonisés de telle sorte que, lorsque l'anneau (5) est mis en place, la zone d'appui supérieure (6) se trouve au voisinage du bord du gobelet.

3. Récipient à boissons selon la revendication 2, caractérisé par le fait que la poignée (4) possède, sur la zone d'appui supérieure (6), une griffe (9) qui emprisonne par-dessus, avec tension préalable, le bord supérieur du gobelet.

4. Récipient à boissons selon l'une des revendications précédentes, caractérisé par le fait que la poignée (4) est pourvue d'une ouverture de préhension.
